# EUROPÄISCHE PATENTSCHRIFT

(11) **EP 4 072 803 B1**
(45) Veröffentlichungstag und Bekanntmachung des Hinweises auf die Patenterteilung: **18.06.2025**
(21) Anmeldenummer: 21707639.7
(22) Anmeldetag: 19.02.2021
(51) Int. Cl.: B27D 5/00

(54) **VORRICHTUNG ZUR BEREITSTELLUNG VON KANTENBÄNDERN SOWIE BEKANTUNGSANLAGE MIT EINER SOLCHEN VORRICHTUNG UND VERFAHREN ZUM WECHSELN EINER KANTENROLLE ODER KANTENKASSETTE**
DEVICE FOR SUPPLY OF EDGE-BAND AND EDGE-BANDING DEVICE COMPRISING IT AND METHOD FOR CHANGING AN EDGE-BAND REEL OR EDGE-BAND CASSETTE
DISPOSITIF DE FOURNITURE DE BANDES DE CHANT ET DISPOSITIF DE PLACAGE DE CHANTS LE COMPRENANT ET PROCÉDÉ DE CHANGEMENT D'UNE BOBINE DE BANDES DE CHANT OU D'UNE CASSETTE DE BANDES DE CHANT

(43) Veröffentlichungstag der Anmeldung: 19.10.2022
(73) Patentinhaber: IMA Schelling Deutschland GmbH, 32312 Lübbecke (DE)
(72) Erfinder: CULEMANN, Lars, 32351 Stemwede (DE); KOTTKAMP, Tim, 32312 Lübbecke (DE); KRÖKER, Simon, 32339 Espelkamp (DE); GERDWILKER, Hendrik, 32312 Lübbecke (DE); HEIDENREICH, Timo, 32609 Hüllhorst (DE); HÜSENER, Stefan, 32479 Hille (DE); PETKER, René, 51427 Bergisch Gladbach (DE); STUKE, Björn, 32312 Lübbecke (DE)
(74) Vertreter: Schober, Mirko
(86) Internationale Anmeldenummer: PCT/EP2021/054140
(87) Internationale Veröffentlichungsnummer: WO 2022/174914

(56) Entgegenhaltungen:
- EP-A1- 3 332 930
- WO-A1-2017/009455
- IT-A1- 201800 005 049

## Beschreibung

### Technisches Gebiet

Die Erfindung betrifft eine Vorrichtung zur Bereitstellung von Kantenbändern gemäß dem Anspruch 1 sowie eine Bekantungsanlage mit einer solchen Vorrichtung mit den Merkmalen vom Anspruch 14. Eine Vorrichtung gemäß dem Oberbegriff vom Anspruch 1 ist aus dem Dokument IT 2018 0000 5049 A1 bekannt. Eine solche Vorrichtung ist aus dem Dokument IT 2018 0000 5049 A1 bekannt. Weiterhin ist die Erfindung auf ein Verfahren zum Wechseln einer Kantenrolle oder Kantenkassette mit den Merkmalen des Anspruchs 20 und eine Verwendung der Vorrichtung oder der Bekantungsanlage gemäß den Merkmalen von Anspruch 22 gerichtet.

### Stand der Technik

Platten aus Holz- oder Holzersatzstoffen für die Möbelindustrie weisen üblicherweise bereits vor ihrer Verarbeitung wenigstens eine zumindest teilweise beschichtete Deckfläche auf. Die Arten dieser Beschichtungen reichen von Lackierungen bis hin zu Verkleidungen mit Lagen aus Echtholzfurnier oder Kunststoff. Neben der jeweiligen Optik besitzen die so beschichteten Oberflächen eine erhöhte Beständigkeit gegenüber mechanischen Einwirkungen und Flüssigkeiten. Die Beschichtung der schmalen Randseiten dieser Platten erfolgt gewöhnlich erst im Nachgang, wie etwa nach deren Zuschnitt. Im Rahmen der sogenannten Bekantung wird dabei zumindest abschnittsweise ein passendes Kantenband an den Schmalseiten der Platte angebracht. Deren Verbund mit der Platte basiert in der Regel auf Adhäsion oder einem Mikroformschluss durch lokales Anschmelzen.

Im industriellen Rahmen erfolgt die Bekantung von Holzwerkstoffplatten durch eine Bekantungsanlage, in der die Kantenbänder mit wenigstens einer Bekantungsmaschine angebracht werden. Üblicherweise liegen die Kantenbänder dabei in aufgerollter Form als Kantenrollen vor, um so auch große Längen auf möglichst kompakte Weise sicher transportieren und lagern zu können. Für eine möglichst einfache Handhabung können diese auch innerhalb einer Kassette angeordnet und bei Bedarf aus dieser abspulbar sein. Aufgrund der Vielfalt an Farben und Dekoren sowie Dicken (Stärke) der zu bekantenden Platten müssen die dann ebenfalls unterschiedlichen Kantenbänder oftmals gegen die jeweils passende Variante ausgewechselt werden.

Aus EP 1 346 805 A2 ist eine Vorrichtung zur Bereitstellung von Kantenbändern bekannt, welche eine turmartige Aufbewahrungseinheit umfasst. Die Aufbewahrungseinheit weist einzelne Lagerplätze auf, die zur zumindest indirekten Bestückung mit Kantenbändern ausgebildet sind. Die Lagerplätze sind in Bezug auf eine Vertikale übereinander gelegen.

In der konkreten Ausgestaltung dient ein Lagerplatz der Aufbewahrungseinheit als feste Wechselplatzposition, welche mit einem außen an der Aufbewahrungseinheit angeordneten und auf derselben Höhe gelegenen Einlagerungstisch korrespondiert. Von dem Einlagerungstisch aus ist eine mit einer Kantenrolle bestückte Kassette händisch in die Wechselplatzposition einführbar. Anschließend wird diese Kassette von einer auf der gegenüberliegenden Seite der Aufbewahrungseinheit angeordneten Handhabungseinrichtung in einen anderen Lagerplatz innerhalb der Aufbewahrungseinheit einsortiert. Umgekehrt wird eine auszutauschende Kassette zunächst mittels der Handhabungseinrichtung aus ihrem Lagerplatz innerhalb der Aufbewahrungseinheit herausgezogen und in die Wechselplatzposition überführt, von wo aus sie wieder händisch entfernt und beispielsweise zum Einlegen einer neuen Kantenrolle auf dem Einlagerungstisch abgelegt wird. Die Versorgung einer Bekantungsmaschine mit Kantenbändern erfolgt über die Handhabungseinrichtung der Vorrichtung, welche hierfür die jeweils benötigte Kassette aus der Aufbewahrungseinheit entnimmt und an die Bekantungsmaschine übergibt.

Insbesondere der Wechsel zwischen unterschiedlichen Kantenbändern bzw. den diese enthaltenden Kassetten gestaltet sich mitunter aufwendig. Ursächlich hierfür ist die stets notwendige Zwischenschaltung der Handhabungseinrichtung, die sowohl für die Verteilung der Kantenbänder innerhalb der Aufbewahrungseinheit als auch für die Versorgung der Bekantungsmaschine mit den jeweils benötigten Kantenbändern erforderlich ist. Vor allem ist der Wechsel dann zeitaufwendig, wenn Abschnitte von Kantenbändern sich noch in der Zuführstrecke der Kantenzufuhr einer Bekantungsmaschine befinden, wenn das Kantenband gewechselt werden soll. In einem solchen Fall muss zunächst das nicht mehr benötigte Kantenband aus der Zuführungsstrecke zurückgezogen werden, bevor ein neues Kantenband eingesetzt werden kann.

### Die Erfindung

Der vorliegenden Erfindung liegt daher die Aufgabe zugrunde, eine gattungsgemäße Vorrichtung sowie eine damit ausgestattete Bekantungsanlage dahingehend weiterzuentwickeln, dass die Bereitstellung von Kantenbändern insgesamt wirtschaftlicher erfolgen kann.

Die Lösung dieser Aufgabe besteht nach der Erfindung in einer Vorrichtung zur Bereitstellung von Kantenbändern mit den Merkmalen gemäß Anspruch 1. Weiterhin wird diese Aufgabe durch eine Bekantungsanlage mit den Merkmalen von Anspruch 4 und ein Verfahren gemäß Anspruch 20 gelöst. Vorteilhafte Ausgestaltungen sind Gegenstand der jeweils abhängigen Unteransprüche.

So wird vorgeschlagen, dass die Vorrichtung ein Grundgestell umfassen soll, wobei die eigentliche Aufbewahrungseinheit nunmehr in oder an diesem Grundgestell linear verlagerbar angeordnet ist. Mit anderen Worten kann die erfindungsgemäße Vorrichtung über ihr Grundgestell auf einem Untergrund aufstehen und/oder an einer anderen Komponente befestigt sein, während die zur Aufnahme von Kantenbändern ausgebildete Aufbewahrungseinheit relativ zum Grundgestell linear verlagerbar angeordnet ist. Dies geschieht erfindungsgemäß so, dass eine ausgewählte Kantenrolle in eine Arbeitsposition verlagerbar ist, in der das auf der Kantenrolle befindliche Kantenband von einer Kantenzufuhr einer Bekantungsmaschine übernommen werden kann. Erfindungsgemäß ist, bevorzugt an der Vorrichtung oder der Bekantungsmaschine oder an einem, insbesondere zwischen der Vorrichtung und der Bekantungsmaschine angeordneten Ständer, wenigstens eine Schneidanordnung angeordnet, durch welche ein, insbesondere von einer Kantenrolle abgewickelter, Abschnitt eines Kantenbands an einer Schneidposition im Bereich der Arbeitsposition abtrennbar ist.

Die erfindungsgemäße Ausgestaltung erfordert keinerlei Umschichtung von Kantenbändern bzw. Kassetten innerhalb der Aufbewahrungseinheit, da das jeweils benötigte Kantenband unabhängig von seiner Anordnung in einem der Lagerplätze allein aufgrund der linearen Beweglichkeit der Aufbewahrungseinheit in die erforderliche Ebene gegenüber einer Bekantungsmaschine verlagerbar ist. Auf diese Weise kann die zur bisher erforderlichen Verteilung von Kantenbändern innerhalb der Aufbewahrungseinheit benötigte Handhabungseinrichtung entfallen. Überdies besteht keine zwingende Notwendigkeit mehr für eine Übergabe einer gesamten Kantenbandrolle an eine Bekantungsmaschine, da dieses nun direkt aus der Aufbewahrungseinheit heraus zugeführt werden kann, indem der das benötigte Kantenband enthaltende Lagerplatz zuvor beispielsweise gegenüber einer Kantenzufuhr der Bekantungsmaschine positionierbar ist.

Nach einer besonders bevorzugten Weiterbildung des grundsätzlichen Erfindungsgedankens kann wenigstens ein Lagerplatz der Aufbewahrungseinheit so ausgebildet sein, dass dieser wenigstens ein Kantenband aufnehmen kann. Mit anderen Worten kann dieser Lagerplatz so ausgestaltet sein, dass ein loses Kantenband, insbesondere in dessen zumindest abschnittsweise zu einer Kantenrolle aufgewickelten Form, in diesem anordenbar bzw. ablegbar ist. Alternativ oder ergänzend hierzu kann wenigstens einer der Lagerplätze zur Aufnahme einer das Kantenband zumindest teilweise enthaltenden Kassette ausgebildet sein.

Die Aufbewahrungseinheit weist zwei gegenüberliegende Seiten auf, wobei die Ausgestaltung ihrer Lagerplätze in vorteilhafter Weise an die Form der aufzunehmenden Kantenbänder angepasst sein kann. So kann wenigstens einer der Lagerplätze mindestens ein sich zumindest teilweise zwischen den Seiten der Aufbewahrungseinheit erstreckendes Bodenelement besitzen. Dieses kann beispielsweise so ausgestaltet sein, dass ein Kantenband direkt auf diesem Bodenelement ablegbar oder zumindest teilweise an diesem abstützbar ist. Alternativ oder ergänzend hierzu kann zumindest einer der Lagerplätze mindestens ein im Bereich jeder Seite der Aufbewahrungseinheit angeordnetes Stützelement besitzen. Die Stützelemente können beispielsweise so ausgestaltet sein, dass eine ein Kantenband enthaltende Kassette auf diesen Stützelementen ablegbar oder zumindest teilweise an diesem abstützbar und/oder in Längsrichtung des Stützelements verschiebbar ist.

In diesem Zusammenhang sieht die Erfindung gemäß einer bevorzugten Weiterentwicklung vor, dass das Bodenelement und/oder mindestens ein Stützelement wenigstens eines Lagerplatzes an der Aufbewahrungseinheit linear verschieblich gelagert sein können/kann. Durch eine entsprechende Verlagerung des so verschieblichen Bodenelements und/oder Stützelements ist insbesondere die zur Aufnahme eines Kantenbands oder einer das Kantenband enthaltenden Kassette verfügbare Höhe des zugehörigen Lagerplatzes an die jeweils benötigte Höhe anpassbar. Konkret kann so eine Anpassung an unterschiedliche Breiten aufweisende Kantenbänder bzw. Höhen ihrer Kassetten vorgenommen werden. Hierdurch kann der jeweilige Lagerplatz möglichst spielfrei in Bezug auf das aufzunehmende Kantenband angepasst werden. Denkbar ist auch eine so mögliche Anpassung der Anzahl an Lagerplätzen, welche sich beispielsweise durch deren Anpassung an entsprechend schmale Kantenbänder um einen oder gar mehrere Plätze erhöhen lässt.

Nach einer besonders bevorzugten Weiterbildung der Erfindung kann die Vorrichtung, insbesondere das Grundgestell und/oder die Aufbewahrungseinheit oder/und jeder Lagerplatz der Aufbewahrungseinheit oder/und ein Manipulator, der eine Kantenrolle und/oder Kantenkassette bewegen kann, oder/und eine Speicheranordnung, die eine oder eine Mehrzahl Kantenrollen aufnehmen kann, oder/und an einem Lagerplatz der Speicheranordnung, mit wenigstens einem Lesemodul ausgestattet sein. In vorteilhafter Weise kann es sich dabei um ein sogenanntes berührungsloses Lesemodul handeln, welches übermittelte Daten dann entsprechend kabellos empfangen kann. In jedem Fall ist das Lesemodul dazu eingerichtet, mit wenigstens einem Sendemodul eines Kantenbands oder einer das Kantenband enthaltenden Kassette zu korrespondieren. Hierzu kann beispielsweise ein RFID-Chip in oder an einem Kantenband bzw. dessen Kassette angeordnet sein, welcher über eine entsprechende äußere Anregung die in ihm abgelegten Daten an das Lesemodul überträgt. Auf diese Weise sind benötigte Informationen über das in einem der Lagerplätze anzuordnenden Kantenband an die Vorrichtung übermittelbar, die dann zur Ansteuerung insbesondere der Aufbewahrungseinheit genutzt werden können. Die Informationen können beispielsweise Angaben über die Breite und das Dekor bzw. die Farbe des jeweiligen Kantenbands enthalten. Auf diese Weise ist es beispielsweise möglich, dass die Vorrichtung und/oder eine diese ansteuernde Steuerung über in der Aufbewahrungseinheit vorgehaltene Kantenbänder und deren jeweiligen Lagerplatz quasi in Kenntnis ist, um so das jeweils angeforderte bzw. benötigte Kantenband zur Verfügung stellen zu können.

Denkbar ist, dass das Lesemodul selbst oder ein zusätzliches Bauteil eine Sendeeinheit enthält, die wiederum Informationen an das dann beispielsweise hierüber beschreibbare Sendemodul des jeweiligen Kantenbands übermitteln kann. Hierdurch können beispielsweise Angaben über die verbliebene Länge des Kantenbands in dessen Sendemodul hinterlegt werden, so dass stets auf solche Kantenbänder zurückgegriffen wird, die eine für die bevorstehende Bekantung erforderliche Restlänge aufweisen.

Insbesondere mit Blick auf eine bevorzugt automatisierte Ansteuerung der Vorrichtung wird es als besonders vorteilhaft angesehen, wenn die Vorrichtung einen Antrieb aufweist, durch den die Aufbewahrungseinheit entsprechend selbsttätig gegenüber dem Grundgestell verlagerbar ist. Alternativ oder ergänzend hierzu kann auch eine manuelle Verlagerbarkeit der Aufbewahrungseinheit gegenüber dem Grundgestell der Vorrichtung vorgesehen sein. So kann eine in ihrer Ausbaustufe eher einfache Vorrichtung die manuelle Verlagerung ihrer Aufbewahrungseinheit erfordern, während deren höhere Ausbaustufe einen entsprechend angesteuerten Antrieb vorsieht. Grundsätzlich kann auch eine mit einem solchen Antrieb ausgestattete Vorrichtung die manuelle Verlagerbarkeit ihrer Aufbewahrungseinheit ermöglichen, um Wartungsarbeiten zu erleichtern und/oder um beispielsweise auch bei einem Defekt des Antriebs die Einsetzbarkeit der Vorrichtung durch manuelle Handhabung gewährleisten zu können.

Die erfindungsgemäße Vorrichtung kann eine Schnittstelle besitzen, welche mit mindestens einer weiteren Komponente oder Maschine koppelbar ist. Die Schnittstelle kann grundsätzlich eine mechanische und/oder datenübertragende Kopplung ermöglichen. Hierdurch ist beispielsweise eine einfache Integration in bestehende Anlagenstrukturen und deren Ablaufprozesse gegeben, da aus der bestehenden Anlage bzw. deren Steuerung zur Verfügung stehende Signale über die Schnitt-stelle an die Vorrichtung übermittelbar und/oder Signale von der Vorrichtung an die bestehenden Anlage bzw. deren Steuerung weitergegeben werden können.

Nach einer vorteilhaften Ausgestaltung der Erfindung kann die Vorrichtung wenigstens eine Antriebseinheit besitzen, über die ein Kantenband wenigstens abschnittsweise aktiv antreibbar ist. Dies meint, dass ein freies Ende des Kantenbands beispielsweise aus seiner Anordnung innerhalb der Aufbewahrungseinheit heraus und möglicherweise auch darüber hinaus verlagerbar sein kann. Auf diese Weise kann die Antriebseinheit das Kantenband aus seinem Lagerplatz heraus an eine Bekantungsmaschine zumindest übergeben. Auch kann das Nachführen des Kantenbands in die Bekantungsmaschine hinein vollständig über die Antriebseinheit erfolgen oder durch diese wenigstens unterstützt werden. In der konkreten Ausgestaltung wären hierzu beispielsweise eine aktive Rotation des aufgewickelten Kantenbands und/oder wenigstens ein Reibrad denkbar, welches einen umfangsseitigen Kontakt zum Kantenband oder einer mit dem Kantenband zusammenwirkenden Komponente aufweist und dieses durch eine Rotation zumindest abschnittsweise antreibt bzw. abspult. Entsprechendes gilt auch für den Abbremsvorgang. Grundsätzlich kann die Antriebseinheit dabei mit einem zumindest teilweise innerhalb einer Kassette angeordneten oder einem ohne eine solche vorliegenden Kantenband zusammenwirken.

Die Vorrichtung besitzt erfindungsgemäss wenigstens eine Bremseinheit über welche ein Kantenband gegenüber seiner Beweglichkeit abbremsbar und/oder fixierbar ist. Als Beweglichkeit des Kantenbands wird sowohl sein kontrollierter Antrieb als auch sein unkontrolliertes Bewegungsverhalten angesehen, welches insbesondere auf Spannungen innerhalb seines Materials zurückzuführen ist, welche sich aus dem aufgerollten Zustand und/oder Temperaturschwankungen ergeben können/kann. Selbstverständlich zählen auch alle weiteren, eine Bewegung des Kantenbands hervorrufenden Einflüsse hierzu, wie etwa Erschütterungen. Die Bremseinheit ist so ausgelegt, dass sie die beispielsweise durch Ziehen an einem Abschnitt des Kantenbands erfolgende Bewegung desselben zumindest bremst. Bevorzugt kann die Bremseinheit das Kantenband derart fixieren, dass stets eine Kontrolle über dessen freies Ende gewährleistet ist. Hierdurch kann dem selbständigen Zurückziehen oder Verlagern des freien Endes des Kantenbands begegnet werden, indem dieses durch die Bremseinheit quasi gehalten ist. Die Bremseinheit kann dabei grundsätzlich mit einem zumindest teilweise innerhalb einer Kassette angeordneten oder einem ohne eine solche vorliegenden Kantenband zusammenwirken. Die Anordnung der erfindungsgemäßen Schneidanordnung kann auf unterschiedliche Weise erfolgen. Nach einer vorteilhaften Ausführungsform ist vorgesehen, dass die oder wenigstens eine Schneidanordnung an dem Grundgestell und/oder an der Aufbewahrungseinheit und/oder an einer Kantenzufuhr und/oder an der Bekantungsmaschine und/oder an einem separaten Ständer, der zwischen der Vorrichtung und der Bekantungsmaschine angeordnet sein kann, angeordnet ist. So kann beispielsweise nur ein Kantenbandabschnitt an eine Bekantungsmaschine überführt werden, dessen im Verlauf durch die Schneidanordnung abgetrennte Länge der zu verarbeitenden Länge entspricht. Die Schneidanordnung kann dabei grundsätzlich mit einem zumindest teilweise innerhalb einer Kassette angeordneten oder einem ohne eine solche vorliegenden Kantenband zusammenwirken. Bei passender Anordnung der Schneidanordnung an der Vorrichtung bzw. der Aufbewahrungseinheit ist es möglich, bei Verwendung einer Kantenkassette das Kantenband bereits innerhalb derselben oder jedenfalls bündig oder überstandsfrei mit dem Gehäuse der Kantenkassette abzuschneiden. Daraus ergibt sich der Vorteil, dass das Zurückziehen des Kantenbandes als Arbeitsschritt beim Wechsel einer Kantenrolle bzw. Kantenkassette vollständig entfallen kann. Dies spart Zeit.

Im Rahmen der Erfindung ist denkbar, dass sich die Vorrichtung in ihrer bestimmungsgemäßen Anordnung entweder vertikal oder horizontal erstreckt. So kann deren Aufbewahrungseinheit entsprechend parallel zu einer Vertikalen oder aber parallel zu einer Horizontalen gegenüber dem Grundgestell linear verlagerbar sein. Je nach Anwendungsfall ergeben sich hierdurch vorteilhafte Möglichkeiten zur Nutzung des zur Verfügung stehenden Bauraums. Darüber hinaus ist es möglich, dass die Aufbewahrungseinheit in einem Winkel zwischen 45° und 90°, bevorzugt zwischen 75° und 90° zur Horizontalen gegenüber dem Grundgestell verlagerbar ist. Eine solche Anordnung kann insbesondere dergestalt realisiert werden, dass die Orientierung dann nicht nur eine Richtungskomponente in Vertikalrichtung aufweist, sondern eine zweite Richtungskomponente in oder entgegen der Vorschubrichtung der mit dem Kantenband zu beschichtenden Werkstücke aufweist.

Da die Anzahl der in Bezug auf eine vertikale Ausrichtung übereinanderliegenden Lagerplätze der dabei vertikal verlagerbaren Aufbewahrungseinheit bereits durch die jeweilige Deckenhöhe naturgemäß begrenzt ist, kann diese durch eine demgegenüber horizontale Orientierung der Aufbewahrungseinheit entsprechend vergrößert werden. Insbesondere die Höhenlage der Kantenzufuhr an einer Bekantungsmaschine limitiert die zum direkten Abspulen eines Kantenbands aus seinem Lagerplatz heraus maximal mögliche Höhe der Aufbewahrungseinheit, da deren oberster Lagerplatz hierfür in der Ebene der Kantenzufuhr liegen muss. Folglich ergibt sich die Anzahl der maximal möglichen Lagerplätze durch den unterhalb dieser Ebene zur Verfügung stehenden Platz. Etwaige Vertiefungen im Untergrund erlauben hierbei selbstverständlich größere Höhen für die Aufbewahrungseinheit, da diese in ihrer maximal abgesenkten Lage dann zumindest abschnittsweise in eine solche Vertiefung verlagerbar wäre.

Der Vorteil einer vertikalen Orientierung der Vorrichtung liegt darin, dass in dieser vorgehaltene Kantenbänder in der Regel ohne eine Drehung um ihre Längsachse in eine Bekantungsmaschine einlaufen können. Maßgeblich hierfür ist deren dabei in Bezug auf ihren Querschnitt stehende Orientierung, die parallel zu den üblicherweise liegend verarbeiteten Holzwerkstoffplatten verläuft. Demgegenüber erfordert eine horizontale Orientierung der Vorrichtung dabei eine um 90° notwendige Drehung eines Kantenbands um dessen Längsachse, um dieses in Bezug auf seinen Querschnitt dann liegend innerhalb der Aufbewahrungseinheit vorliegende Kantenband parallel zu den schmalen Randseiten einer Holzwerkstoffplatte auszurichten. Insbesondere die Drehung eines Kantenbands um seine Längsrichtung kann dessen Struktur belasten und den prozesssicheren Verlauf bei der Kantenzufuhr negativ beeinflussen. Auf der anderen Seite erlaubt die horizontale Orientierung der Vorrichtung eine größere Länge seiner Aufbewahrungseinheit, so dass diese entsprechend mehr Lagerplätze für Kantenbänder zur Verfügung stellt. Die vorteilhaftere Orientierung der Vorrichtung ist anhand der genannten Kriterien seitens des zuständigen Fachmanns im jeweiligen Einzelfall auszuwählen.

Gemäß einer bevorzugten Weiterbildung kann die Vorrichtung wenigstens einen Manipulator umfassen. Bei diesem Manipulator kann es sich beispielsweise um einen mehrachsigen Roboterarm und/oder ein Regalbediengerät (RBG) handeln. Der Manipulator ist so angeordnet und eingerichtet, dass dieser jeden Lagerplatz der Aufbewahrungseinheit erreicht. Auf diese Weise kann der Manipulator dazu dienen, die Lagerplätze mit Kantenbändern zu bestücken und zu entleeren, indem die Kantenbänder bedarfsweise aus den Lagerplätzen herausgenommen oder in die Lagerplätze eingeschoben werden. Selbstverständlich ist dies unabhängig davon, ob die jeweiligen Kantenbänder als solche vorliegen oder zumindest teilweise innerhalb einer Kassette angeordnet sind. Gegenüber einer händischen Bestückung sowie Entnahme der Kantenbänder ermöglicht der Manipulator eine weitergehende Automatisierung der Vorrichtung.

Im Zusammenhang mit dem wenigstens einen Manipulator ist vorgesehen, dass die erfindungsgemäße Vorrichtung zudem eine Speicheranordnung besitzen kann. Die Speicheranordnung dient der lokalen Vorhaltung von Kantenbändern bzw. Kantenbänder enthaltenden Kassetten. Mit Hilfe des Manipulators sind diese dann einzeln oder wenigstens zu zweit aus der Speicheranordnung entnehmbar und an die Aufbewahrungseinrichtung der Vorrichtung überführbar. Auf diese Weise sind die Lagerplätze der Aufbewahrungseinheit aus der Speicheranordnung heraus einzeln mit Kantenbändern bestückbar. Umgekehrt dient die Speicheranordnung der lokalen Vorhaltung von Kantenbändern bzw. Kantenbänder enthaltenden Kassetten, die durch den Manipulator einzeln oder wenigstens zu zweit aus der Aufbewahrungseinrichtung heraus entnehmbar sind, um daraufhin zur Speicheranordnung überführt zu werden.

Durch die Kombination aus Speicheranordnung und Manipulator lässt sich die Anzahl der lokal vorhaltbaren Kantenbänder entsprechend erhöhen, was kürzere Reaktionszeiten und/oder eine höhere Auswahl voneinander unterschiedlicher Kantenbänder ermöglicht.

Gemäß einer auf dem Vorhandensein eines Manipulators basierenden weiteren Ausbaustufe der erfindungsgemäßen Vorrichtung kann zusätzlich eine Übergabeeinrichtung vorgesehen sein, durch die auf weitere, in einem in der Nähe gelegenen Maschinenlager vorgehaltene Kantenbänder zurückgegriffen werden kann. So sind in dem Maschinenlager befindliche Kantenbänder einzeln oder wenigstens zu zweit durch die Übergabeeinrichtung entnehmbar und an den Manipulator übergebbar, die anschließend an die Speicheranordnung und/oder die Aufbewahrungseinheit weitergebbar sind. Umgekehrt können in der Speicheranordnung und/oder der Aufbewahrungseinheit befindliche Kantenbänder einzeln oder wenigstens zu zweit durch den Manipulator entnommen und an die Übergabeeinrichtung weitergereicht werden, von wo aus sie zurück in das Maschinenlager überführbar sind.

Die nunmehr vorgestellte erfindungsgemäße Vorrichtung ermöglicht eine insgesamt überaus wirtschaftliche Bereitstellung von Kantenbändern. Insbesondere die lineare Verlagerbarkeit der mit Kantenbändern bestückbaren Aufbewahrungseinheit liefert den entscheidenden Beitrag dazu, ein Kantenband quasi ungeordnet in einen der freien Lagerplätze abzulegen. Bei Bedarf kann dieser durch eine einfache Verlagerung der gesamten Aufbewahrungseinheit in die erforderliche Ebene, d. h. die Arbeitsposition, gegenüber einer Bekantungsmaschine gebracht werden, um auf das darin befindliche Kantenband zugreifen zu können. Eine vorherige, insbesondere mechanische, Sortierung der Kantenbänder ist insofern nicht mehr nötig. Dies basiert auf der Kenntnis von Daten über die in der Aufbewahrungseinheit vorgehaltenen Kantenbänder, welche sich aus der zumindest in eine Richtung möglichen Kommunikation zwischen der Vorrichtung und dem jeweiligen Kantenband oder der das Kantenband enthaltenen Kassette ergeben. über eine entsprechende Steuerung ist so stets das aktuell benötigte Kantenband in Ebene der Kantenzufuhr der Bekantungsmaschine positionierbar, um in die Bekantungsmaschine einzulaufen. Durch weitere Ausbaustufen, wie etwa wenigstens einen Manipulator und eine Speicheranordnung für Kantenbänder, lässt sich die Effizienz der Vorrichtung durch Erhöhung ihrer Vorhaltekapazität weiter steigern.

Weiterhin ist die Erfindung auf eine Bekantungsanlage gerichtet, welche eine Bekantungsmaschine und wenigstens eine oben beschriebene Vorrichtung umfasst. Die Vorrichtung ist derart im Bereich der Bekantungsmaschine angeordnet, dass zumindest ein in der Vorrichtung anordenbares Kantenband zumindest abschnittsweise der Bekantungsmaschine zuführbar ist. Die zumindest abschnittsweise Zuführung eines Kantenbands erfolgt dabei unmittelbar aus der Aufbewahrungseinheit der Vorrichtung heraus. Die sich hieraus ergebenden Vorteile wurden bereits im Zusammenhang mit der erfindungsgemäßen Vorrichtung näher erläutert, so dass zur Vermeidung von Wiederholungen an dieser Stelle auf die vorherigen Ausführungen hierzu verwiesen wird.

Gemäß einer bevorzugten Weiterbildung der Bekantungsanlage können die zumindest indirekt mit jeweils einem Kantenband bestückbaren Lagerplätze der Vorrichtung durch eine lineare Verlagerung der Aufbewahrungseinheit relativ zum Grundgestell in Ebene einer Kantenzufuhr der Bekantungsmaschine anordenbar sein. Mit anderen Worten wird so das jeweils benötigte Kantenband durch eine lineare Verlagerung der gesamten Aufbewahrungseinheit in die Arbeitsposition in Höhe der Ebene der Kantenzufuhr der Bekantungsmaschine gebracht, um aus der Aufbewahrungseinheit heraus direkt in die Kantenzufuhr einzulaufen.

In vorteilhafter Weise kann der Manipulator wenigstens eine senkrechte Rotationsachse aufweisen. Alternativ oder ergänzend dazu kann der Manipulator mindestens eine senkrechte Hubachse und/oder Teleskopachse besitzen. Über die senkrechte Rotationsachse kann der Manipulator entsprechend drehbar sein. Über die senkrechte Hubachse ist der Manipulator in der Lage, ein Kantenband oder eine das Kantenband enthaltene Kassette zwischen unterschiedlichen Höhenlagen zu bewegen. Über die Teleskopachse ist der Manipulator in der Lage, die Kantenkassetten oder Kantenrollen zwischen den einzelnen Lagerplätzen zu verlagern. So kann beispielsweise die Entnahme aus einer ersten Ebene erfolgen, während die Abgabe in einer von der ersten Höhe abweichenden zweiten Höhe stattfindet. Grundsätzlich müssen die Hubachse oder die Rotationsachse oder eine mögliche Teleskopachse nicht senkrecht sein. Vielmehr kann vorgesehen sein, die Rotationsachse, Hubachse und/oder Teleskopachse des Manipulators, so orientiert sind, dass die Kantenrolle oder Kantenkassette mittels des Manipulators in Richtung der Vorrichtung und/oder in Richtung einer Speicheranordnung verlagerbar ist/sind.

Sind mehrere, z. B. zwei Speicheranordnungen im Bereich des Manipulators angeordnet, und können diese nicht über eine lineare Achse beschickt bzw. Kassetten oder Kantenrollen daraus entnommen werden, ist es insbesondere über die senkrechte Rotationsachse des Manipulators möglich, diesen stets so auszurichten, dass ein Kantenband oder eine das Kantenband enthaltene Kassette aus einem der Speicheranordnungen entnommen oder an dieses abgegeben werden kann.

Bevorzugt ist vorgesehen, dass an der Bekantungsmaschine eine Kantenzufuhr angeordnet ist, wobei die Schneidanordnung an der Kantenzufuhr benachbart zur Arbeitsposition der Vorrichtung angeordnet ist. Dadurch kann die Länge des Kantenbandes, die wieder zurückgezogen werden muss, minimiert werden. Grundsätzlich ist es alternativ oder ergänzend möglich, dass die Schneidanordnung so an der Vorrichtung, insbesondere deren Grundgestell und/oder Aufbewahrungseinheit angeordnet ist, dass die Schneidposition innerhalb der Kassette liegt. Das Zurückziehen des Kantenbandes kann bei dieser Ausführungsform sogar entfallen. Natürlich kann auch bei der zuvor genannten Alternative die Schneidanordnung so an der Vorrichtung, insbesondere deren Grundgestell und/oder Aufbewahrungseinheit angeordnet sein, dass die Schneidposition außerhalb der Kassette liegt.

Die Verwendung der erfindungsgemäßen Vorrichtung und/oder der erfindungsgemäßen Bekantungsanlage ist selbstverständlich nicht nur auf das Bekanten von Holzwerkstoffplatten reduziert. So können die Randseiten von Platten aus jeglichem Material bekantet werden, wie beispielsweise auch die von Vollholzplatten. Im Rahmen der Erfindung ist bei der Erwähnung eines Kantenbands stets dessen Vorliegen ohne oder mit einer dieses enthaltenen Kassette gemeint, und zwar unabhängig davon, ob dies expliziert erwähnt ist oder nicht.

Ferner betrifft die Erfindung ein Verfahren zum Wechseln einer Kantenrolle oder Kantenkassette in einer oben beschriebenen Bekantungsanlage. Bei diesem Verfahren werden, insbesondere nacheinander, folgende Schritte ausgeführt:
a. ein erster, in der Kantenzufuhr befindlicher Kantenstreifen wird von einer ersten Kantenrolle und mit der Schneidanordnung an einer Schneidposition abgetrennt;
b. das auf der ersten Kantenrolle verbleibende, abgezogene Kantenband wird gegebenenfalls zurückgezogen;
c. die Aufbewahrungseinheit wird so verlagert, dass die erste Kantenrolle aus der Arbeitsposition heraus und eine zweite Kantenrolle in die Arbeitsposition hineinverlagert wird,
d. es wird das auf der zweiten Kantenrolle befindliche Kantenband von der Kantenzufuhr erfasst und der Verarbeitung zugeführt.

Mit diesem Verfahren ist ein schneller Wechsel von einem gerade verwendeten Kantenband hin auf ein weiteres Kantenband mit minimalem Zeitaufwand möglich. Die Dauer der Schrittabfolge a. bis d. liegt bevorzugt bei 0,5 bis 5 Sekunden, vorteilhafterweise bei 1 bis 3 Sekunden, äußerst bevorzugt bei 1 bis 2 Sekunden.

Generell können die erste und die zweite Kantenrolle Teile von einer ersten und einer zweiten Kantenkassette sein, wobei der oben beschriebene Schritt a. an einer Schneidposition innerhalb oder außerhalb der ersten Kantenkassette ausgeführt wird.

Letztlich ist die vorliegende Erfindung auf eine Verwendung der erfindungsgemäßen Vorrichtung oder der erfindungsgemäßen Bekantungsanlage gerichtet. Bei der Verwendung der Vorrichtung oder der diese Vorrichtung enthaltenen Bekantungsanlage ist vorgesehen, dass das jeweilige über diese bereitstellbare Kantenband grundsätzlich aus einer dieses zumindest teilweise enthaltenen Kassette entnommen wird. Mit anderen Worten ist die Aufbewahrungseinheit der Vorrichtung hierzu mit wenigstens einer eine Kantenbandrolle enthaltenen Kassette bestückt, aus welcher heraus das darin befindliche Kantenband bedarfsweise entnommen wird. Besagte Kassette ist dabei durch einen der Lagerplätze der Aufbewahrungseinheit der Vorrichtung aufgenommen. Gegenüber dem Umgang mit offenen, zu Kantenbandrollen zusammengerollten Kantenbändern bietet deren jeweilige Anordnung in einer Kassette eine insgesamt einfachere Handhabung.

### Weg zur Ausführung der Erfindung

Die Erfindung wird nachfolgend anhand der Figuren 1 bis 11 näher erläutert.

Es zeigen:
- Fig. 1: eine erfindungsgemäße Vorrichtung in einer perspektivischen Darstellungsweise,
- Fig. 2: die Vorrichtung aus Fig. 1 in ihrer Anordnung vor einer Bekantungsmaschine in einer Aufsicht,
- Fig. 3: die Vorrichtung aus Fig. 1 in einer erweiterten Ausbaustufe in ansonsten unveränderter Darstellungsweise,
- Fig. 4: die Ausbaustufe aus Fig. 3 in einer dieser gegenüber erweiterten Ausbaustufe in ansonsten unveränderter Darstellungsweise,
- Fig. 5: die Ausbaustufe aus Fig. 4 in einer dieser gegenüber nochmals erweiterten Ausbaustufe in ansonsten unveränderter Darstellungsweise,
- Fig. 6: zwei nebeneinander gelegene Anordnungen der Fig. 4 als weitere Ausbaustufe in ansonsten unveränderter Darstellungsweise,
- Fig. 7: zwei nebeneinander gelegene Anordnungen der Fig. 5 als weitere Ausbaustufe in ansonsten unveränderter Darstellungsweise,
- Fig. 8: die erfindungsgemäße Vorrichtung aus Fig. 1 in einer ersten alternativen Ausgestaltungsform in ansonsten gleicher, um 90° gedrehter Darstellungsweise sowie
- Fig. 9: die erfindungsgemäße Vorrichtung aus Fig. 1 in einer zweiten alternativen Ausgestaltungsform in ansonsten gleicher Darstellungsweise.
- Fig. 10: eine zu Fig. 2 ähnliche Aufsicht mit einer erfindungsgemäß vorgesehenen Schneidvorrichtung an einer ersten Position,
- Fig. 11: eine weitere, gegenüber der Darstellung der Fig. 10 etwas vergrößerte Aufsicht.

Fig. 1 zeigt eine erfindungsgemäße Vorrichtung 1 in einer perspektivischen Darstellungsweise. Die Vorrichtung 1 umfasst ein Grundgestell 2, welches vorliegend im Wesentlichen rechtwinklig miteinander verbundene, Rechteckrohre aufweisende Rahmen besitzt. Die hier ersichtliche Ausführung ist beispielhaft und stellt lediglich eine mögliche Ausgestaltungsform für das Grundgestell 2 dar. Zwischen zwei - voneinander beabstandete Rahmen aufweisenden - Seiten 2a, 2b des Grundgestells 2 ist eine Aufbewahrungseinheit 3 angeordnet, welche der Aufnahme von Kantenbändern 4 dient. Vorliegend gleicht der Aufbau der Aufbewahrungseinheit 3 dem des Grundgestells 2, da dieses ebenfalls im Wesentlichen rechtwinklig miteinander verbundene, Rechteckrohre aufweisende Rahmen besitzt.

Aufgrund der entsprechend kleineren Ausgestaltung der Aufbewahrungseinheit 3 im Vergleich zum Grundgestell 2 findet die Aufbewahrungseinheit 3 in der hier beispielhaft gezeigten Ausführungsform innerhalb der inneren Abmessungen des Grundgestells 2 Platz, wobei die Aufbewahrungseinheit 3 mit ihren gegenüberliegenden Seiten 3a, 3b an den Seiten 2a, 2b des Grundgestells 2 linear verlagerbar geführt ist. Demgegenüber ist die Aufbewahrungseinheit 3 in ihrer sich parallel zu ihren Seiten 3a, 3b erstreckenden Länge kürzer als das Grundgestell 2 aufgebaut, so dass sie mit einer entsprechenden Hublänge a relativ zum Grundgestell 2 innerhalb diesem verlagerbar ist. Hierzu sind Schienen 5 in geeigneter Weise an dem Grundgestell 2 angeordnet. Wie in Fig. 1 beispielhaft ersichtlich, kann jeweils eine dieser Schienen 5 an einer der sich gegenüberliegenden Innenflächen der sich zwischen den beiden Seiten 2a, 2b des Grundgestells 2 erstreckenden Rahmen angeordnet sein, so dass jede der Seiten 2a, 2b jeweils zwei solcher Schienen 5 besitzt. Mit diesen Schienen 5 korrespondierende (und hier nicht näher ersichtliche) Bereiche der Aufbewahrungseinheit 3 ermöglichen letztlich deren lineare Beweglichkeit gegenüber dem Grundgestell 2. Bevorzugt erfolgt die lineare Verlagerung der Aufbewahrungseinheit 3 durch einen hier nicht erkennbaren Antrieb; sie kann selbstverständlich aber alternativ oder ergänzend hierzu manuell erfolgen.

Mit Blick auf die Aufbewahrungseinheit 3 wird deutlich, dass diese eine Vielzahl an ihren beiden Seiten 3a, 3b angeordnete Stützelemente 6a, 6b besitzt. Vorliegend sind die Stützelemente 6a, 6b schienenartig ausgebildet, welche sich jeweils senkrecht zur Länge der Aufbewahrungseinheit 3 an den beiden Seiten 2a, 2b des Grundgestells 2 erstrecken. Erkennbar sind die Stützelemente 6a, 6b dabei an den Innenflächen der an jeder Seite 3a, 3b der Aufbewahrungseinheit 3 gelegenen Rechteckrohre der Rahmen angeordnet. Die Stützelemente 6a, 6b können in nicht näher ersichtlicher Weise in Bezug auf ihren seitlichen Abstand untereinander linear verschieblich an den Seiten 3a, 3b der Aufbewahrungseinheit 3 gelagert sein.

Die Stützelemente 6a, 6b unterteilen den Innenbereich der Aufbewahrungseinheit 3 in einzelne Lagerplätze 7, wobei jeweils zwei sich in Bezug auf die beiden Seiten 3a, 3b der Aufbewahrungseinheit 3 gegenüberliegende Stützelemente 6a, 6b einen Lagerplatz 7 definieren. Die so definierten Lagerplätze 7 dienen der Aufnahme der Kantenbänder 4, welche vorliegend jeweils wenigstens abschnittsweise zu einer Kantenrolle zusammengerollt innerhalb einer Kassette 4a angeordnet sind. Die Kassetten 4a weisen mit den Stützelementen 6a, 6b korrespondierende Seitenflächen auf, die deren entsprechendes Einschieben in sowie Herausziehen aus der Aufbewahrungseinheit 3 ermöglichen. Alternativ und nicht näher ersichtlich können die einzelnen Lagerplätze 7 auch durch Bodenelemente definiert sein, welche sich dann zumindest teilweise zwischen den Seiten 3a, 3b der Aufbewahrungseinheit 3 erstrecken.

Die Bodenelemente können fest oder verschieblich mit der Aufbewahrungseinheit 3 verbunden sein, so dass sie jeweils im Sinne einer Schublade deren Auszug aus der Aufbewahrungseinheit 3 heraus ermöglichen. Gegenüber der Bestückung der Aufbewahrungseinheit 3 mit Kantenbändern 4 enthaltenen Kassetten 4a ermöglichen die Bodenelemente eine direkte Aufnahme von Kantenbändern 4, indem diese beispielsweise auf den Bodenelementen abgelegt werden. Selbstverständlich können die Bodenelemente auch mit den Kassetten 4a aufnehmenden Stützelementen 6a, 6b kombiniert sein. Denkbar ist auch, dass die Stützelemente 6a, 6b der Abstützung von Bodenelementen dienen, so dass auf diese Weise ebenfalls Kantenbänder 4 direkt in der Aufbewahrungseinheit 3 anordenbar sind. Weiterhin kann auch das in Bezug auf die Stützelemente 6a, 6b zuvor Gesagte für diese Bodenelemente gelten, deren mögliche Abstandsänderung untereinander durch eine verschiebliche Verbindung mit der Aufbewahrungseinheit 3 betreffend.

Die Vorrichtung 1 oder die Aufbewahrungseinheit 3 kann eine nicht näher dargestellte Antriebseinheit besitzen, über welche ein Kantenband 4 bei Bedarf wenigstens abschnittsweise aktiv antreibbar ist. Die Antriebseinheit kann dabei entweder direkt mit dem jeweiligen Kantenband 4 oder mit einer das Kantenband 4 enthaltenen Kassette 4a interagieren. Weiterhin besitzt die Vorrichtung 1 oder die Aufbewahrungseinheit 3 eine ebenfalls nicht näher ersichtliche Bremseinheit über welche ein Kantenband 4 gegenüber seiner Beweglichkeit abbremsbar und/oder fixierbar ist. Die Bremseinheit ist erfindungsgemäss dabei entweder direkt mit dem jeweiligen Kantenband 4 oder mit einer das Kantenband 4 enthaltenen Kassette 4a interagieren. Auch kann die Vorrichtung 1 oder die Aufbewahrungseinheit 3 eine ebenfalls nicht näher dargestellte Schneidanordnung besitzen, durch welche ein Abschnitt eines Kantenbands 4 abtrennbar ist. Die Schneidanordnung kann dabei entweder direkt mit dem jeweiligen Kantenband 4 oder mit einer das Kantenband 4 enthaltenen Kassette 4a interagieren. Je nach Ausgestaltung können Antriebseinheit oder Bremseinheit oder Schneidanordnung auch zumindest Teil einer Kassette 4 sein, die über eine entsprechende Ansteuerung der Vorrichtung 1 oder der Aufbewahrungseinheit 3 ansteuerbar sind. Denkbar wäre auch eine Zweiteilung dahingehend, dass die Kassetten 4a die entsprechend mechanischen Teile der Antriebseinheit oder Bremseinheit oder Schneidanordnung umfassen, während die Vorrichtung 1 oder die Aufbewahrungseinheit 3 den entsprechenden Antrieb hierfür besitzen, der dann mit diesen koppelbar ist.

Grundsätzlich kann die Ausrichtung der Vorrichtung 1 derart erfolgen, dass deren Aufbewahrungseinheit 3 - wie in Fig. 1 ersichtlich - parallel zu einer Vertikalen Z gegenüber dem Grundgestell 2 linear verlagerbar ist. Demgegenüber kann die Vorrichtung 1 selbstverständlich auch in einer um 90° gedrehten Ausrichtung eingesetzt werden, so dass deren Aufbewahrungseinheit 3 parallel zu einer Horizontalen X gegenüber dem Grundgestell 2 linear verlagerbar ist.

Fig. 2 zeigt die Aufsicht auf eine Bekantungsanlage 8, welche eine Bekantungsmaschine 9 und die zuvor näher erläuterte Vorrichtung 1 umfasst. Erkennbar befindet sich die Vorrichtung 1 in Bezug auf eine rechtwinklig zur Horizontalen X und zur Vertikalen Z verlaufenden Abstandsrichtung Y unmittelbar vor der Bekantungsmaschine 9. Hierdurch ist die Vorrichtung 1 derart im Bereich der Bekantungsmaschine 8 angeordnet, dass eines der in der Vorrichtung 1 angeordneten Kantenbänder 4 unmittelbar aus der Aufbewahrungseinheit 3 der Vorrichtung 1 heraus in die Bekantungsmaschine 9 hineingeführt ist. Die Lage der Vorrichtung 1 ist so gewählt, dass das Kantenband 4 direkt in eine Kantenzufuhr 9a der Bekantungsmaschine 9 einläuft, durch die es in einer nicht näher dargestellten Weise zur Bekantung von Platten, insbesondere Holzwerkstoffplatten, verwendet wird. Zuvor wurde der mit dem gewünschten Kantenband 4 bestückte Lagerplatz 7 der Vorrichtung 1 in der Ebene der Kantenzufuhr 9a angeordnet, indem deren Aufbewahrungseinheit 3 durch eine vorliegend parallel zur Vertikalen Z verlaufende Bewegung linear verlagert wurde.

Aufgrund des nahezu direkten Einlaufens eines Kantenbands 4 in die Kantenzufuhr 9a der Bekantungsmaschine 9 reduziert sich der ansonsten freiliegende Abschnitt eines Kantenbands 4 zwischen der Vorrichtung 1 und der Bekantungsmaschine 9 auf ein Minimum, was zu deutlich reduzierten Spannungen innerhalb des Verlaufs des Kantenbands 4 führt. Überdies lässt die direkte Einspeisung des Kantenbands 4 in die Bekantungsmaschine 9 etwaigen Einfädelaufwand nebst den hierbei notwendigen Einstellarbeiten entfallen.

Je nach Anforderung kann die Bekantungsanlage 8 so ausgestaltet sein, dass die Vorrichtung 1 relativ zur Bekantungsmaschine 9 verlagerbar ist, was in Bezug auf die Darstellung von Fig. 2 deren Verschiebung in und entgegen parallelen Richtungen zur Horizontalen X und/oder zur Abstandsrichtung Y meint. So kann die Vorrichtung beispielsweise in einer zur Abstandsrichtung Y entgegengesetzt verlaufenden parallelen Richtung gegenüber der Vorrichtung 1 verlagerbar sein, um etwaige Wartungsarbeiten durchführen zu können. Hierbei wird beispielsweise der freie Zugang zur Kantenzufuhr 9a ermöglicht. Selbstverständlich kann diese Verschieblichkeit auch dazu genutzt werden, um die Vorrichtung 1 beispielsweise bedarfsweise zwischen zwei parallel zueinander beabstandeten Bekantungsmaschinen 9 zu verfahren, um das jeweils benötigte Kantenband 4 an der einen oder anderen Bekantungsmaschine 9 bereitstellen zu können.

Fig. 3 bis Fig. 7 zeigen jeweils erweiterte Ausbaustufen der Vorrichtung 1, durch welche deren Leistungsfähigkeit in Bezug auf die Bereitstellung von Kantenbändern 4 erhöhbar ist.

Fig. 3 zeigt eine erste erweiterte Ausbaustufe, bei welcher die Vorrichtung 1 mit einem Manipulator 10 kombiniert ist. Vorliegend ist eine beispielhafte Ausgestaltung des Manipulators 10 als Regalbediengerät (RBG) gezeigt, welches eine parallel zur Hubrichtung der Vorrichtung 1 verlaufende lineare Verlagerbarkeit aufweist. Konkret weist der Manipulator 10 hierzu eine in einem Gestell 10a linear beweglich gelagerte Hubeinheit 10b auf, die wenigstens ein Kantenband 4 beziehungsweise eine mit einem Kantenband 4 bestückte Kassette 4a aufnehmen kann. Der Manipulator 10 dient der Bestückung der Vorrichtung 1 mit Kantenbändern 4 bzw. mit jeweils ein Kantenband 4 enthaltenen Kassetten 4a sowie der Entleerung der Vorrichtung 1. In dieser Ausbaustufe ist der Manipulator 10 manuell bestückbar. Durch eine entsprechende Kopplung ist der Manipulator 10 mit der Vorrichtung 1 synchron verfahrbar. Diese Kopplung kann mechanisch und/oder steuerungstechnisch erfolgen. Über eine entsprechende Steuerung des Manipulators 10 ist eine Bestückung sowie Entladung der Vorrichtung 1 auch im laufenden Betrieb möglich.

Fig. 4 ist eine weitere Ausbaustufe der Vorrichtung 1 zu entnehmen, die gegenüber der Ausbaustufe aus Fig. 3 nunmehr zusätzlich mit einer Speicheranordnung 11 kombiniert ist. Die Speicheranordnung 11 ist vorliegend wie ein Regalsystem mit - wie zuvor bereits zur Vorrichtung 1 erläuterten - seitlichen Stützelementen 11a in Form von Schienen ausgebildet, welche eine Vielzahl von übereinanderliegenden Steckplätzen 11b für Kantenbänder 4 bzw. jeweils ein Kantenband 4 enthaltene Kassetten 4a aufweist. Mit Hilfe des Manipulators 10 lassen sich nunmehr in der Speicheranordnung 11 vorhaltbare Kantenbänder 4 einzeln oder wenigstens zu zweit aus dieser entnehmen und an die Vorrichtung 1 übergeben, wobei die Lagerplätze 7 deren Aufbewahrungseinheit 3 entsprechend bestückt werden. Die linear verlagerbare Hubeinheit 10b des Manipulators 10 wird hierzu in die erforderliche Ebene der Speicheranordnung 11 bewegt, wo sie ein Kantenband 4 bzw. die das Kantenband 4 enthaltene Kassette 4a aus dem jeweiligen Steckplatz 11b entnimmt. Anschließend verfährt die Hubeinheit 10b des Manipulators 10 bei Bedarf in eine andere Ebene, um das Kantenband 4 bzw. die Kassette 4a in einen freien Lagerplatz 7 der Aufbewahrungseinheit 3 der Vorrichtung 1 zu überführen. Selbstverständlich kann dies auch in umgekehrter Weise erfolgen, um Kantenbänder 4 bzw. Kassetten 4a aus der Vorrichtung 1 heraus der Speicheranordnung 11 zuzuführen.

Fig. 5 verdeutlicht den Aufbau einer weiteren Ausbaustufe, die zusätzlich eine Übergabeeinrichtung 12 umfasst. Erkennbar ist die Übergabeeinrichtung 12 vorliegend auf der Vorrichtung 1 angeordnet, wo sie mit einem Maschinenlager 13 korrespondiert. Das Maschinenlager 13 befindet sich dabei in nicht näher gezeigter Weise oberhalb oder direkt auf der Bekantungsmaschine 9. In dieser Anordnung dient die Speicheranordnung 11 als Puffer für Kantenbänder 4 bzw. Kassetten 4a, während die Übergabeeinrichtung 12 bevorzugt vollautomatisch neue Kantenbänder 4 bzw. Kassetten 4a zuführt und entnimmt. Mit anderen Worten sind so im hier beispielhaft maschinennah vorgesehenen Maschinenlager 13 vorhaltbare Kantenbänder 4 bzw. Kassetten 4a einzeln oder wenigstens zu zweit an den Manipulator 10 übergebbar. Demgegenüber sind in der Aufbewahrungseinheit 3 und/ oder der Speicheranordnung 11 angeordnete Kantenbänder 4 bzw. Kassetten 4a einzeln oder wenigstens zu zweit durch den Manipulator 10 an die Übergabeeinrichtung 12 übergebbar.

Fig. 6 zeigt eine Ausbaustufe, die eine Dopplung des bereits in Fig. 4 gezeigten Aufbaus umfasst. Konkret sind hierbei zwei Vorrichtungen 1 vorgesehen, die jeweils mit einem eigenen Manipulator 10 und einer an dem jeweiligen Manipulator 10 gelegenen Speicheranordnung 11 kombiniert sind. Durch diesen Aufbau können die beiden Vorrichtungen 1 im Wechsel arbeiten, wodurch entsprechend hohe Taktleistungen erzielbar sind. Für diese Ausgestaltung besitzt die Bekantungsmaschine 9 zwei hier nicht näher dargestellte Kantenzuführungen 9a, um die Kantenbänder 4 der jeweiligen Vorrichtung 1 verarbeiten zu können.

Fig. 7 ist eine letzte mögliche Ausbaustufe zu entnehmen, die eine Dopplung des bereits in Fig. 5 gezeigten Aufbaus umfasst. Konkret sind hierbei ebenfalls zwei Vorrichtungen 1 vorgesehen, die jeweils mit einem eigenen Manipulator 10 und einer an dem jeweiligen Manipulator 10 gelegenen Speicheranordnung 11 sowie einer Übergabeeinrichtung 12 und einem, insbesondere maschinennahen, Maschinenlager 13 kombiniert sind. Auch hierbei können die beiden Vorrichtungen 1 im Wechsel arbeiten, um eine hohe Taktleistung für die Bekantung von Platten zu erreichen.

Grundsätzlich kann die Vorrichtung 1 aller Ausbaustufen mit wenigstens einem nicht näher gezeigten Lesemodul ausgestattet sein. Konkret kann das Lesemodul im Bereich der Aufbewahrungseinheit 3 angeordnet sein. Denkbar ist auch, dass jeder Lagerplatz 7 der Aufbewahrungseinheit 3 mit einem solchen Lesemodul ausgestattet ist. Ein Lesemodul kann auch an anderen Stellen angeordnet sein beispielsweise am Grundgestell 2 oder der Speicheranordnung 11 oder einem oder einer Mehrzahl von deren Lagerplätzen. Ziel ist die automatisierte Übermittlung von Informationen über die jeweiligen Kantenbänder 4 bzw. Kassetten 4a, die sich aktuell in der Aufbewahrungseinheit 3 befinden oder dieser entnommen oder gerade erst zugeführt werden. So können die Kantenbänder 4 bzw. Kassetten 4a mit einem entsprechenden Sendemodul ausgestattet sein, auf dem die erforderlichen Informationen gespeichert sind. Ein solches Sendemodul kann bevorzugt wenigstens einen RFID-Chip enthalten oder als ein solcher ausgebildet sein. Das Lesemodul oder die Lesemodule sind dazu eingerichtet, um mit den Sendemodulen zu korrespondieren. Dies kann in eine Richtung oder beide Richtungen erfolgen, was das bloße Auslesen von Daten oder eine Kombination aus Auslesen und Schreiben von Daten durch das Lesemodul auf ein Sendemodul meint.

In vorteilhafter Weise kann die erfindungsgemäße Vorrichtung 1 wenigstens eine hier nicht näher gezeigte Schnittstelle umfassen. Diese Schnittstelle ist dann dazu ausgebildet, um mit mindestens einer weiteren Komponente oder Maschine, insbesondere mechanisch und/oder datenübertragend, gekoppelt zu werden. Auf diese Weise sind sämtliche Komponenten oder Maschinen einer Bekantungsanlage 8 über eine entsprechende Steuerung ansteuerbar.

Fig. 8 und Fig. 9 zeigen die in Fig. 1 dargestellte und auch in den übrigen Fig. 3 bis 7 nur beispielhaft eingeblendete Vorrichtung 1 in hierzu alternativen Ausgestaltungsformen in ebenfalls jeweils perspektivischer Darstellungsweise. Zur Vermeidung von Wiederholungen und zur besseren Übersichtlichkeit sind hierin nur einige der Bezugszeichen erkennbar, da gleiche Teile den bereits in den Fig. 1 bis 7 ersichtlichen Teilen entsprechen. Der wesentliche Unterschied der in den Fig. 8 und 9 gezeigten Varianten liegt in der jeweils unterschiedlichen Gestalt des die Aufbewahrungseinheit 3 tragenden Grundgestells 2.

Fig. 8 ist zu entnehmen, dass in dieser Ausführungsvariante die jeweils an einer der zwei Seiten 2a, 2b des Grundgestells 2 gelegenen Rahmen über zwei sich zwischen diesen parallel zur Horizontalen X erstreckende Rechteckrohre miteinander verbunden sind. Demgegenüber weist das in den Fig. 1 und 3 bis 7 ersichtliche Grundgestell 2 insgesamt vier seine beiden an jeweils einer Seite 2a, 2b gelegenen Rahmen miteinander verbindende Rechteckrohre auf, welche sich dort jeweils zwischen den sich gegenüberliegenden Ecken besagter Rahmen parallel zur Horizontalen X erstrecken. In der in Fig. 8 gezeigten Variante liegen jene die Rahmen verbindenden Rechteckrohre in Bezug auf die Vertikale Z übereinander, so dass das Grundgestell 2 in seiner hier nicht näher gezeigten Aufsicht im Wesentlichen U-förmig ausgebildet ist.

Fig. 9 zeigt eine Ausführungsvariante, deren Ansicht des Grundgestells 2 als L-förmig zu bezeichnen ist. Erkennbar kommt das Grundgestell 2 darin mit einem an nur einer Seite 2a gelegenen Rahmen aus, während die gegenüberliegende Seite 2b quasi rahmenlos ist. Wie bereits in den Fig. 1 bis 7 ist der sich aus Rechteckrohren zusammensetzende untere Bereich des Grundgestells 2 geschlossen ausgebildet. Konkret erstrecken sich dabei die zwei parallel zur Horizontalen X verlaufenden Rechteckrohre jeweils von einer unteren Ecke des an der Seite 2a gelegenen Rahmens weg, wobei diese endseitig über ein parallel zur Abstandsrichtung Y verlaufendes Rechteckrohr miteinander verbunden sind. Unter Einschluss des an der Seite 2a gelegenen Rahmens ergibt sich so eine geschlossene, im Wesentlichen rechteckförmige Gestalt.

Weitere hier nicht näher gezeigte Varianten für das Grundgestell 2 sind ebenfalls denkbar, wie beispielsweise in Form einer zentralen Hubsäule unterhalb der Aufbewahrungseinheit 3.

Selbstverständlich können die im Rahmen der Beschreibung als Rechteckrohre bezeichneten Profile auch - anders als in den Fig. 1 bis 9 ersichtlich - eine hiervon abweichende Querschnittsform aufweisen, wie beispielsweise eine U-, C- oder L-Form. Auch eine Ausgestaltung als Rundrohr ist hierbei denkbar. Kombinationen aus dem Genannten sind ebenfalls möglich sowie Varianten hiervon innerhalb eines Grundgestells 2.

Die Funktion der erfindungsgemäßen Schneidanordnung 14,14', 14" wird anhand der Fig. 10 und 11 näher erläutert. Dargestellt ist in den Fig. 10 und 11 ein Ausschnitt aus einer erfindungsgemäßen Bekantungsanlage im Bereich einer Bekantungsmaschine 9, benachbart zu welcher die erfindungsgemäße Vorrichtung 1 angeordnet ist. In der erfindungsgemäßen Vorrichtung 1 befindet sich im gezeigten Beispiel eine Kantenrolle bzw. Kantenkassette 4a in der Arbeitsposition. Arbeitsposition bedeutet, die Kantenrolle bzw. Kantenkassette 4a befindet sich in der Aufbewahrungseinheit 3 in vertikaler Richtung Z auf der Höhe der Kantenzufuhr 9a, sodass das Kantenband 4 von der Kantenrolle bzw. aus der Kantenkassette 4a über die Kantenzufuhr 9a in eine Kantenzuführstrecke 15 durch einen geeigneten Einzugmechanismus (nicht gezeigt) eingezogen und in Richtung einer Andruckeinheit 16, die in der Regel wenigstens eine Andruckrolle 16a aufweist, transportiert wird, um dort gegen die Schmalseite eines Werkstücks 17 angedrückt zu werden. Wie in Fig. 10 dargestellt, befindet sich die Kantenrolle bzw. Kantenkassette 4a in der Arbeitsposition. Im Bereich der Arbeitsposition ist eine Schneidanordnung 14 im Beispiel der Fig. 10 an der Bekantungsmaschine 9 angeordnet. Dabei befindet sich die Schneidanordnung bevorzugt in unmittelbarer Nähe der Kantenrolle bzw. Kantenkassette 4a. Unmittelbare Nähe heißt, dass die Schneidanordnung 14 zumindest im Bereich des von der Andruckeinrichtung 16 entfernten Endes der Zuführstrecke 15 angeordnet sein sollte. Dies kann wie im Beispiel der Fig. 10 dadurch erreicht werden, dass die Schneidanordnung 14 am oder im Bereich des der Vorrichtung 1 zugewandten Ende des der Zuführstrecke 15 angeordnet ist.

Alternativ oder ergänzend kann eine Schneidanordnung 14' bzw. 14" auch an der Vorrichtung 1 selbst angeordnet sein, sodass die Schneidanordnung 14' bzw. 14'' dann im Bereich der Kantenzufuhr 9a am der Zuführstrecke 15 zugewandten Abschnitt der Vorrichtung 1 bzw. des Grundgestells 2 oder der Aufbewahrungseinheit 3 angeordnet ist. Vorteilhafterweise kann vorgesehen sein, dass die Schneidanordnung 14' bzw. 14" so im Bereich der Vorrichtung 1 angeordnet ist, dass sie bei Ausführung der Kantenrolle als Kantenkassette 4a in der Lage ist, das Kantenband 4 an einer Stelle abzutrennen, die noch innerhalb der Kantenkassette 4a liegt - diese Schneidposition ist in Figur 11 mit P2 bezeichnet - oder außerhalb der Kantenkassette 4a liegt. Diese Schneidposition ist in Fig. 11 exemplarisch mit P2 bezeichnet. Die alternative oder ergänzende Anordnung der Schneidanordnung 14 an der Bekantungsmaschine 9 oder einem Ständer (nicht gezeigt) zwischen der Bekantungsmaschine 9 und der Vorrichtung 1 trennt das Kantenband 4 an einer Schneidposition P1 ab. Grundsätzlich gilt für jede der Schneidanordnungen 14, 14', 14", dass diese als Messer ausgebildet sein kann, welches in den Transportweg des Kantenbandes 14 hinein verlagerbar ist, um das Kantenband an der Position P1 bzw. P2 durchzuschneiden, umso einen abgetrennten, an einem Werkstück 17 anzubringenden Kantenstreifen von der restlichen Kantenrolle zu trennen.

Der Vorteil der Anordnung der Schneidanordnung im Bereich der Arbeitsposition der Kantenrolle bzw. Kantenkassette 4a liegt darin, dass das Kantenband vor dem Wechsel auf eine andere Kantenrolle bzw. eine andere Kantenkassette 4a nicht über die gesamte Zuführstrecke 15 wieder zurückgezogen werden muss, d.h. auf die Rolle aufgewickelt oder in die Kantenkassette 4a zurückgezogen werden muss, sondern bereits so abgeschnitten wird, dass der Schritt des Zurückziehens bzw. Wiederaufrollen eingespart werden kann. Auf diese Weise wird Zeit gespart, und es kann auf ein anderes Kantenband gewechselt werden. Besonders vorteilhaft ist es dann, wenn die Schneidanordnung bereits das Kantenband 4 innerhalb einer Kantenkassette 4a abschneiden kann, wie dies beispielsweise durch die Positionen der Schneidanordnungen 14' bzw. 14" angedeutet ist, da dann die zugehörige Kantenkassette 4a nach dem Abschneiden sofort aus der Arbeitsposition in eine Vorratsposition verbracht werden und durch Verlagern der Aufbewahrungseinheit 3 eine andere Kantenkassette in die Arbeitsposition verbracht werden kann.

### Bezugszeichen:

- 1: Vorrichtung
- 2: Grundgestell von 1
- 2a: Seite von 2
- 2b: Seite von 2
- 3: Aufbewahrungseinheit von 1
- 3a: Seite von 3
- 3b: Seite von 3
- 4: Kantenband
- 4a: Kassette, insbesondere enthaltend 4
- 5: Schiene an 2
- 6a: Stützelement an 3
- 6b: Stützelement an 3
- 7: Lagerplatz von 3
- 8: Bekantungsanlage
- 9: Bekantungsmaschine von 8
- 9a: Kantenzufuhr von 9
- 10: Manipulator von 8
- 10a: Gestell von 10
- 10b: Hubeinheit von 10
- 11: Speicheranordnung von 8
- 11a: Stützelement von 11
- 11b: Steckplatz von 11
- 12: Übergabeeinrichtung von 8
- 13: Maschinenlager von 8
- 14: Schneidanordnung an 9, 9a
- 14': Schneidanordnung an 2 oder 3
- 14": Schneidanordnung an 2 oder 3
- 15: Kantenzuführstrecke
- 16: Andruckeinheit
- 16a: Andruckrolle
- a: Hublänge von 3 in 2
- P1: Schneidposition
- P2: Schneidposition
- X: Horizontale
- Y: Abstandsrichtung
- Z: Vertikale

## Patentansprüche

1. Vorrichtung (1) zur Bereitstellung von Kantenbändern (4), umfassend eine Aufbewahrungseinheit (3) mit einzelnen Lagerplätzen (7), welche zur zumindest indirekten Bestückung mit, insbesondere wenigstens abschnittsweise jeweils eine Kantenrolle formenden, Kantenbändern (4) ausgebildet sind, wobei die Aufbewahrungseinheit (3) in oder an einem Grundgestell (2) linear verlagerbar angeordnet ist, so dass eine ausgewählte Kantenrolle in eine Arbeitsposition verlagerbar ist, in der das auf der Kantenrolle befindliche Kantenband (4) von einer Kantenzufuhr (9a) einer Bekantungsmaschine (9) übernommen werden kann,
**gekennzeichnet durch**
wenigstens eine Schneidanordnung (14; 14'; 14''), **durch** welche ein, insbesondere von einer Kantenrolle abgewickelter, Abschnitt eines Kantenbands (4) an einer Schneidposition (P1, P2) im Bereich der Arbeitsposition abtrennbar ist und eine Bremseinheit, über welche ein, insbesondere zumindest teilweise innerhalb einer Kassette (4a) angeordnetes, Kantenband (4) gegenüber seiner Beweglichkeit abbremsbar und/oder fixierbar ist.

2. Vorrichtung (1) nach Anspruch 1,
**dadurch gekennzeichnet,**
**dass** wenigstens einer der Lagerplätze (7) zur Aufnahme wenigstens eines Kantenbands (4) und/oder wenigstens einer das Kantenband zumindest teilweise enthaltenden Kassette (4a) ausgebildet ist.

3. Vorrichtung (1) nach Anspruch 1 oder 2,
**dadurch gekennzeichnet,**
**dass** die Aufbewahrungseinheit (3) zwei gegenüberliegende Seiten (3a, 3b) aufweist, wobei zumindest einer der Lagerplätze (7) wenigstens ein sich zumindest teilweise zwischen diesen Seiten (3a, 3b) erstreckendes Bodenelement und/oder mindestens ein im Bereich jeder Seite (3a, 3b) angeordnetes Stützelement (6a, 6b) besitzt.

4. Vorrichtung (1) nach Anspruch 3,
**dadurch gekennzeichnet,**
**dass** das Bodenelement und/oder die Stützelemente (6a, 6b) wenigstens eines Lagerplatzes (7) linear verschieblich an der Aufbewahrungseinheit (3) gelagert sind/ist.

5. Vorrichtung (1) nach einem der vorhergehenden Ansprüche,
**dadurch gekennzeichnet,**
**dass** sie, insbesondere das Grundgestell (2) und/oder die Aufbewahrungseinheit (3) oder/und jeder Lagerplatz (7) der Aufbewahrungseinheit (3) oder/und ein Manipulator (10), der eine Kantenrolle und/oder Kantenkassette (4a) bewegen kann, oder/und eine Speicheranordnung (11), die eine oder eine Mehrzahl Kantenrollen aufnehmen kann, oder/und an einem Lagerplatz (11b) der Speicheranordnung (11), mit wenigstens einem Lesemodul ausgestattet ist, welches dazu eingerichtet ist, mit einem Sendemodul, insbesondere RFID-Chip, eines Kantenbands (4) oder einer das Kantenband (4) enthaltenden Kassette (4a) zu korrespondieren.

6. Vorrichtung (1) nach einem der vorhergehenden Ansprüche, **dadurch gekennzeichnet,**
**dass** die Aufbewahrungseinheit (3) durch einen, insbesondere automatisierten, Antrieb und/oder manuell gegenüber dem Grundgestell (2) verlagerbar ist.

7. Vorrichtung (1) nach einem der vorhergehenden Ansprüche, **gekennzeichnet durch**
wenigstens eine Schnittstelle, welche mit mindestens einer weiteren Komponente oder Maschine, insbesondere mechanisch und/oder datenübertragend, koppelbar ist.

8. Vorrichtung (1) nach einem der vorhergehenden Ansprüche,
**gekennzeichnet durch**
eine Antriebseinheit, über welche ein, insbesondere zumindest teilweise innerhalb einer Kassette (4a) angeordnetes, Kantenband (4) wenigstens abschnittsweise aktiv antreibbar ist.

9. Vorrichtung (1) nach einem der vorhergehenden Ansprüche,
**dadurch gekennzeichnet**, d
ass die oder wenigstens eine Schneidanordnung (14; 14'; 14'') an dem Grundgestell (2) und/oder an der Aufbewahrungseinheit (3) und/oder an einem separaten Ständer angeordnet ist.

10. Vorrichtung (1) nach einem der vorhergehenden Ansprüche,
**dadurch gekennzeichnet,**
**dass** die Aufbewahrungseinheit (3) parallel zu einer Vertikalen (Z) oder parallel oder in einem Winkel zwischen 45° und 90°, bevorzugt zwischen 75° und 90° zu einer Horizontalen (X) gegenüber dem Grundgestell (2) linear verlagerbar ist.

11. Vorrichtung (1) nach einem der vorhergehenden Ansprüche,
**gekennzeichnet durch**
einen Manipulator (10), **durch** welchen jeder Lagerplatz (7) mit einem Kantenband (4) oder einer das Kantenband (4) zumindest teilweise enthaltenden Kassette (4a) bestückbar und entleerbar ist.

12. Vorrichtung (1) nach Anspruch 11,
**gekennzeichnet durch**
eine Speicheranordnung (11), aus welcher darin vorhaltbare Kantenbänder (4) einzeln oder wenigstens zu zweit **durch** den Manipulator (10) entnehmbar und zur Bestückung der Aufbewahrungseinheit (3) zu deren Lagerplätzen (7) hin überführbar sind, wobei in der Aufbewahrungseinheit (3) anordenbare Kantenbänder (4) einzeln oder wenigstens zu zweit **durch** den Manipulator (10) aus dieser heraus entnehmbar und zur Speicheranordnung (11) hin überführbar sind.

13. Vorrichtung (1) nach Anspruch 11 oder 12,
**gekennzeichnet durch**
eine Übergabeeinrichtung (12), **durch** welche in einem Maschinenlager (13) vorhaltbare Kantenbänder (4) einzeln oder wenigstens zu zweit an den Manipulator (10) übergebbar sind, wobei in der Aufbewahrungseinheit (3) und/oder der Speicheranordnung (11) anordenbare Kantenbänder (4) einzeln oder wenigstens zu zweit **durch** den Manipulator (10) an die Übergabeeinrichtung (12) übergebbar sind.

14. Bekantungsanlage (8), umfassend eine Bekantungsmaschine (9) und wenigstens eine Vorrichtung (1) nach einem der vorhergehenden Ansprüche, wobei die wenigstens eine Vorrichtung (1) derart im Bereich der Bekantungsmaschine (9) angeordnet ist, dass zumindest ein in der Vorrichtung (1) anordenbares Kantenband (4) unmittelbar aus der Aufbewahrungseinheit (3) der Vorrichtung (1) heraus zumindest abschnittsweise der Bekantungsmaschine (9) zuführbar ist.

15. Bekantungsanlage (8) nach Anspruch 14,
**dadurch gekennzeichnet,**
**dass** die zumindest indirekt mit jeweils einem Kantenband (4) bestückbaren Lagerplätze (7) der Vorrichtung (1) durch eine lineare Verlagerung der Aufbewahrungseinheit (3) relativ zum Grundgestell (2) in Ebene der Kantenzufuhr (9a) der Bekantungsmaschine (9) anordenbar sind.

16. Bekantungsanlage (8) nach einem der Ansprüche 11 bis 15,
**dadurch gekennzeichnet,**
**dass** der Manipulator (10) wenigstens eine, insbesondere senkrechte, Rotationsachse und/oder mindestens eine, insbesondere senkrechte, Hubachse und/oder Teleskopachse aufweist, wobei die Rotationsachse, Hubachse und/oder Teleskopachse, so orientiert sind, dass die Kantenrolle oder Kantenkassette mittels des Manipulators (10) in Richtung der Vorrichtung (1) und/oder in Richtung einer Speicheranordnung (11) verlagerbar ist/sind.

17. Bekantungsanlage (8) nach Anspruch 16,
**dadurch gekennzeichnet,**
**dass** wenigstens zwei Speicheranordnungen (11) im Bereich des Manipulators (10) angeordnet sind.

18. Bekantungsanlage (8) nach einem der Ansprüche 14 bis 17, **dadurch gekennzeichnet,**
**dass** an der Bekantungsmaschine (9) eine Kantenzufuhr (9a) angeordnet ist, wobei die Schneidanordnung (14) an der Kantenzufuhr (9a) benachbart zur Arbeitsposition der Vorrichtung (1) angeordnet ist.

19. Bekantungsanlage (8) nach einem der Ansprüche 14 bis 18 oder Vorrichtung (1) nach einem der Ansprüche 1 bis 13, sofern jeweils auch von Anspruch 2 abhängig,
**dadurch gekennzeichnet,**
**dass** die Schneidanordnung (14'; 14") so an der Vorrichtung (1), insbesondere deren Grundgestell (2) und/oder Aufbewahrungseinheit (3) angeordnet ist, dass die Schneidposition (P2) innerhalb der Kassette (4a) liegt.

20. Verfahren zum Wechseln einer Kantenrolle oder Kantenkassette (4a) in einer Bekantungsanlage (8) nach einem der Ansprüche 14 bis 19,
**dadurch gekennzeichnet,**
**dass** folgende Schritte ausgeführt werden:
a. ein erster, in der Kantenzufuhr (9a) befindlicher Kantenstreifen wird von einer ersten Kantenrolle und mit der Schneidanordnung (14; 14'; 14'') an einer Schneidposition (P1; P2) abgetrennt;
b. das auf der ersten Kantenrolle verbleibende, abgezogene Kantenband wird gegebenenfalls zurückgezogen;
c. die Aufbewahrungseinheit (3) wird so verlagert, dass die erste Kantenrolle aus der Arbeitsposition heraus und eine zweite Kantenrolle in die Arbeitsposition hineinverlagert wird,
d. es wird das auf der zweiten Kantenrolle befindliche Kantenband von der Kantenzufuhr (9a) erfasst und der Verarbeitung zugeführt.

21. Verfahren nach Anspruch 20,
**dadurch gekennzeichnet,**
**dass** die erste und die zweite Kantenrolle Teile von einer ersten und einer zweiten Kantenkassette sind, wobei der Schritt a. an einer Schneidposition innerhalb (P2) oder außerhalb (P1) der ersten Kantenkassette ausgeführt wird.

22. Verwendung einer Vorrichtung (1) nach einem der Ansprüche 1 bis 13 oder einer Bekantungsanlage (8) nach einem der Ansprüche 14 bis 19 zur Bereitstellung von Kantenbändern (4),
wobei das jeweilige Kantenband (4) aus einer dieses zumindest teilweise enthaltenen und durch einen der Lagerplätze (7) aufgenommenen Kassette (4a) entnommen wird.

## Claims

1. Device (1) for supplying edge bands (4), comprising a storage unit (3) with individual storage spaces (7) which are designed to be fitted at least indirectly with edge bands (4) each forming in particular at least in sections an edgeband reel, wherein the storage unit (3) is arranged linearly displaceable in or on a base frame (2) so that a selected edgeband reel can be moved into a working position in which the edge band (4) situated on the edgeband reel can be taken up by an edgeband feed (9a) of an edge-banding machine (9)
**characterised by**
at least one cutting arrangement (14; 14'; 14") by means of which a section of an edge band (4), in particular unwound from an edgeband reel, can be cut off at a cutting position (P1, P2) in the region of the working position, and by a brake unit via which an edge band (4) arranged in particular at least in part inside a cassette (4a) can be fixed and/or braked in terms of its mobility.

2. Device (1) according to Claim 1
**characterised in**
**that** at least one of the storage spaces (7) is configured for receiving at least one edge band (4) and/or at least one cassette (4a) containing the edge band at least in part.

3. Device (1) according to Claim 1 or 2
**characterised in**
**that** the storage unit (3) has two opposing sides (3a, 3b) wherein at least one of the storage spaces (7) has a base element extending at least in part between these sides (3a, 3b), and/or at least one support element (6a, 6b) which is arranged in the region of each side (3a, 3b).

4. Device (1) according to Claim 3
**characterised in**
**that** the base element and/or the support elements (6a, 6b) of at least one storage space (7) is/are mounted linearly displaceable on the storage unit (3).

5. Device (1) according to one of the preceding claims
**characterised in**
**that** it, in particular the base frame (2) and/or the storage unit (3) and/or each storage space (7) of the storage unit (3) and/or a manipulator (10), which can move an edgeband reel and/or edgeband cassette (4a), and/or a storage arrangement (11), which can receive one or a number of edgeband reels, and/or on a storage space (11b) of the storage arrangement (11), is fitted with at least one reader module which is set up to correspond with a transmitter module, in particular an RFID chip, of an edge band (4) or a cassette (4a) containing the edge band (4).

6. Device (1) according to one of the preceding claims
**characterised in**
**that** the storage unit (3) can be displaced with respect to the base frame (2) by an automated drive and/or manually.

7. Device (1) according to one of the preceding claims
**characterised by**
at least one interface which can be coupled to at least one further component or machine, in particular by mechanical and/or data transfer means.

8. Device (1) according to one of the preceding claims
**characterised by**
a drive unit via which an edge band (4), arranged in particular at least in part inside a cassette (4a), can be driven actively in at least some sections.

9. Device (1) according to one of the preceding claims
**characterised in**
**that** the, or at least one, cutting arrangement (14; 14'; 14") is arranged on the base frame (2) and/or on the storage unit (3) and/or on a separate stand.

10. Device (1) according to one of the preceding claims
**characterised in**
**that** the storage unit (3) is linearly displaceable relative to the base frame (2) parallel to a vertical (2) or parallel or at an angle between 45∘ and 90∘, preferably between 75∘ and 90∘, to a horizontal (X).

11. Device (1) according to one of the preceding claims
**characterised by**
a manipulator (10) by means of which each storage space (7) can be fitted with an edge band (4) or a cassette (4a), containing the edge band (4) at least in part, and can be emptied.

12. Device (1) according to Claim 11,
**characterised by**
a storage arrangement (11) from which edge bands (4) which can be stored therein can be removed individually or at least in twos by the manipulator (10) and transferred to their storage spaces (7) for fitting out the storage unit (3), wherein edge bands (4) which can be arranged in the storage unit (3) can be removed therefrom individually or at least in twos by the manipulator (10) and transferred to the storage arrangement (11).

13. Device (1) according to Claim 11 or 12
**characterised by**
a transfer device (12) by means of which edge bands (4) which can be stored in a machine store (13) can be transferred individually or at least in twos to the manipulator (10), wherein edge bands (4) which can be arranged in the storage unit (3) and/or the storage arrangement (11) can be transferred individually or at least in twos by the manipulator (10) to the transfer device (12).

14. Edge-banding device (8), comprising an edge-banding machine (9) and at least one device (1) according to one of the preceding claims wherein the at least one device (1) is arranged in the region of the edge-banding machine (9) in such a way that at least one edge band (4) which can be arranged in the device (1) can be supplied directly from the storage unit (3) of the device (1) at least portionwise to the edge-banding machine (9).

15. Edge-banding device (8) according to Claim 14
**characterised in**
**that** the storage spaces (7) of the device (1) which can each be supplied at least indirectly with an edge band (4) can be arranged in the plane of the edgeband feed (9a) of the edge-banding machine (9) through a linear displacement of the storage unit (3) relative to the base frame (2).

16. Edge-banding device (8) according to one of Claims 11 to 15
**characterised in**
**that** the manipulator (10) has at least one, in particular perpendicular, axis of rotation and /or at least one, in particular perpendicular lift axis and/or telescopic axis wherein the axis of rotation, lift axis and/or telescopic axis are oriented in such a way that the edgeband reel or edgeband cassette is/are displaceable by means of the manipulator (10) in the direction of the device (1) and/or in the direction of a storage arrangement (11).

17. Edge-banding device (8) according to Claim 16
**characterised in**
**that** at least two storage arrangements (11) are arranged in the region of the manipulator (10).

18. Edge-banding device (8) according to one of Claims 14 to 17
**characterised in**
**that** an edgeband feed (9a) is arranged on the edge-banding machine (9) wherein the cutting arrangement (14) is arranged on the edgeband feed (9a) adjacent the working position of the device (1).

19. Edge-banding device (8) according to one of Claims 14 to 18 or device (1) according to one of Claims 1 to 13, insofar as each also dependent on Claim 2,
**characterised in**
**that** the cutting arrangement (14'; 14") is arranged on the device (1), in particular its base frame (2) and/or storage unit (3) in such a way that the cutting position (P2) lies within the cassette (4a).

20. Method for changing an edgeband reel or edgeband cassette (4a) in an edge-banding device (8) according to one of Claims 14 to 19 **characterised in that** the following steps are carried out:
a. a first edge-banding strip located in the edgeband feed (9a) is separated from a first edgeband reel and with the cutting arrangement (14; 14';14") at a cutting position (P1; P2).;
b. the drawn-off edge band remaining on the first edgeband reel is drawn back where necessary;
c. the storage unit (3) is moved so that the first edgeband reel is shifted out from the operating position and a second edgeband reel is shifted into the operating position;
d. the edge band located on the second edgeband reel is seized by the edgeband feed (9a) and supplied for further processing.

21. Method according to Claim 20
**characterised in**
**that** the first edgeband reel and the second edgeband reel are parts of a first edgeband cassette and a second edgeband cassette, wherein the step a. is carried out at a cutting position inside (P2) or outside (P1) of the first edgeband cassette.

22. Use of a device (1) according to one of Claims 1 to 13 or an edge-banding device (8) according to one of Claims 14 to 19 for the supply of edge bands (4), wherein the respective edge band (4) is removed from a cassette (4a) which contains it at least in part and which is received by one of the storage spaces (7).

## Revendications

1. Dispositif (1) pour fournir des bandes de chant (4), comprenant une unité de stockage (3) ayant des zones de stockage individuelles (7) qui sont conçues pour être au moins indirectement chargées avec des bandes de chant (4), en particulier des bandes de chant qui forment chacune un rouleau de chant au moins dans certaines parties, dans lequel l'unité de stockage (3) est disposée de manière mobile linéairement dans ou sur un cadre principal (2) de telle sorte qu'un rouleau de chant sélectionné peut être déplacé à une position de fonctionnement dans laquelle la bande de chant (4) située sur le rouleau de chant peut être acceptée par une alimentation en chant (9a) d'une machine d'application de chant (9),
**caractérisé par**
au moins un ensemble de coupe (14; 14'; 14") par l'intermédiaire duquel une partie d'une bande de chant (4), en particulier une partie déroulée d'un rouleau de chant, peut être sectionnée à une position de coupe (P1, P2) dans la région de la position de fonctionnement, et une unité de freinage par l'intermédiaire de laquelle une bande de chant (4), disposée au moins partiellement dans une cassette (4a), peut être freinée et/ou fixée par rapport à sa mobilité.

2. Dispositif (1) selon la revendication 1,
**caractérisé en ce**
**qu'**au moins une des zones de stockage (7) est conçue pour recevoir au moins une bande de chant (4) et/ou au moins une cassette (4a) contenant la bande de chant (4) au moins partiellement.

3. Dispositif (1) selon la revendication 1 ou 2,
**caractérisé en ce**
**que** l'unité de stockage (3) comporte deux côtés opposés (3a, 3b), dans lequel au moins une des zones de stockage (7) comporte au moins un élément de plancher s'étendant au moins partiellement entre ces côtés (3a, 3b) et/ou au moins un élément de support (6a, 6b) disposé dans la région de chaque côté (3a, 3b).

4. Dispositif (1) selon la revendication 3,
**caractérisé en ce**
**que** l'élément de plancher et/ou les éléments de support (6a, 6b) de l'au moins une zone de stockage (7) est/sont logé(s) à l'unité de stockage (3) de manière à pouvoir se déplacer linéairement.

5. Dispositif (1) selon l'une quelconque des revendications,
**caractérisé en ce**
**qu'**il, surtout le cadre principal (2) et/ou l'unité de stockage (3) ou/et chaque zone de stockage (7) de l'unité de stockage (3) ou/et un manipulateur (10), qui peut déplacer un rouleau de chant et/ou une cassette de chant (4a), ou/et un dispositif de stockage (11), qui peut recevoir un ou plusieurs rouleau(x) de chant, ou/et sur une zone de stockage (7) du dispositif de stockage (11), est équipé au moins avec un module de lecture, qui est conçu pour correspondre avec un module émetteur, surtout une puce RFID, d'une bande de chant (4) ou avec une cassette (4a) contenant la bande de chant (4).

6. Dispositif (1) selon l'une quelconque des revendications précédentes,
**caractérisé en ce**
**que** l'unité de stockage (3) est déplaçable par rapport au cadre principal (2) par un entraînement, surtout automatique, et/ou manuellement.

7. Dispositif (1) selon l'une quelconque des revendications précédentes,
**caractérisé par**
au moins une interface, qui peut être couplée, surtout mécaniquement et/ou en transmettant des données, à au moins un autre composant ou une autre machine

8. Dispositif (1) selon l'une quelconque des revendications précédentes,
**caractérisé par**
une unité d'entraînement par lequel une bande de chant (4), agencée au moins partiellement dans une cassette (4a), peut être entraînée activement au moins dans certaines parties.

9. Dispositif (1) selon l'une quelconque des revendications précédentes,
**caractérisé en ce**
**que** le ou au moins un ensemble de coupe (14; 14'; 14") est agencé au cadre principal (2) et/ou à l'unité de stockage (3) et/ou à un support séparé.

10. Dispositif (1) selon l'une quelconque des revendications précédentes,
**caractérisé en ce**
**que** l'unité de stockage (3) est déplaçable linéairement par rapport au cadre principal (2) parallèlement à une verticale (Z) ou parallèlement ou à un angle compris entre 45° et 90°, de préférence entre 75° et 90°, à une horizontale (X).

11. Dispositif (1) selon l'une quelconque des revendications précédentes,
**caractérisé par**
un manipulateur (10) par lequel chaque zone de stockage (7) peut être chargée ou déchargée avec une bande de chant (4) ou une cassette (4a) contenant la bande de chant (4) au moins partiellement.

12. Dispositif (1) selon la revendication 11,
**caractérisé par**
un dispositif de stockage (11) à partir duquel des bandes de chant (4) pouvant y être stockées peuvent être prélevées individuellement ou au moins par deux par le manipulateur (10) et pour charger l'unité de stockage (3) peuvent être transférées vers leurs zones de stockage (7), dans lequel des bandes de chant (4) pouvant être stockées dans l'unité de stockage (3) peuvent être prélevées de celle-ci individuellement ou au moins par deux par le manipulateur (10) et peuvent être transférées vers le dispositif de stockage (11)

13. Dispositif (1) selon la revendication 11 ou 12,
**caractérisé par**
un dispositif de transfert (12) par lequel des bandes de chant (4) pouvant être stockées dans un magasin de machine (13) peuvent être transférées au manipulateur (10) individuellement ou au moins par deux, dans lequel des bandes de chant (4), qui peuvent être agencées
dans l'unité de stockage (3) et/ou le dispositif de stockage (11), peuvent être transférées individuellement ou au moins par deux au dispositif de transfert (12) par le manipulateur (10).

14. Appareil d'application de chant (8) comportant une machine d'application de chant (9) et au moins un dispositif (1) selon l'une quelconque des revendications précédentes, dans lequel l'au moins un dispositif (1) est agencé dans la région de la machine d'application de chant (9) de telle sorte qu'au moins une bande de chant (4), qui peut être agencée dans le dispositif (1), peut être alimentée à la machine d'application de chant (9) au moins dans certaines parties immédiatement à partir de l'unité de stockage (3) du dispositif (1).

15. Appareil d'application de chant (8) selon la revendication 14,
**caractérisé en ce**
**que** les zones de stockage (7) du dispositif (1), qui peuvent être chargées au moins indirectement avec une bande de chant (4) chacune, peuvent être agencées par un déplacement linéaire de l'unité de stockage (3) par rapport au cadre principal (2) dans le plan de l'alimentation en chant (9a) de la machine d'application de chant (9).

16. Appareil d'application de chant (8) selon l'une quelconque des revendications 11 à 15,
**caractérisé en ce**
**que** manipulateur (10) comporte au moins un axe de rotation, surtout vertical, et/ou au moins un axe de levage, surtout vertical, et/ou un axe télescopique, dans lequel l'axe de rotation, l'axe de levage et/ou l'axe télescopique sont orientés de telle sorte que le rouleau de chant ou la cassette de chant est/sont déplaçable(s) par l'intermédiaire du manipulateur (10) dans la direction du dispositif (1) et/ou dans la direction d'un dispositif de stockage (11).

17. Appareil d'application de chant (8) selon la revendication 16,
**caractérisé en ce**
**qu'**au moins deux dispositifs de stockage (11) sont agencés dans la région du manipulateur (10).

18. Appareil d'application de chant (8) selon l'une quelconque des revendications 14 à 17,
**caractérisé en ce**
**qu'**une alimentation en chant (9a) est agencée à la machine d'application de chant (9), dans lequel l'ensemble de coupe (14) est agencé à l'alimentation en chant (9a) adjacent à la position de fonctionnement du dispositif (1).

19. Appareil d'application de chant (8) selon l'une quelconque des revendications 14 à 18 ou dispositif (1) selon l'une quelconque des revendications 1 à 13, pour autant que chacune dépende également de la revendication 2,
**caractérisé en ce**
**que** l'ensemble de coupe (14'; 14") est agencé au dispositif (1), surtout sur son cadre principal (2) et/ou l'unité de stockage (3) de telle sorte que la position de coupe (P2) se trouve dans la cassette (4a).

20. Procédé de changement d'un rouleau de chant ou d'une cassette de chant (4a) dans un appareil d'application de chant (8) selon l'une quelconque des revendications 14 à 19,
**caractérisé en ce**
**que** les étapes suivantes sont réalisées:
a. une première bande de bord se trouvant dans l'alimentation en chant (9a) est sectionnée d'un premier rouleau de chant et avec l'ensemble de coupe (14; 14'; 14") à une position de coupe (P1; P2);
b. la bande de chant (4) prélevée restant sur le premier rouleau de chant est retirée, si nécessaire;
c. l'unité de stockage (3) est déplacée de telle sorte que le premier rouleau de chant est déplacé de la position de fonctionnement et un second rouleau de chant est déplacé dans la position de fonctionnement,
d. la bande de chant se trouvant sur le deuxième rouleau de chant est saisie par l'alimentation en chant (9a) et délivrée au traitement.

21. Procédé selon la revendication 20,
**caractérisé en ce**
**que** le premier et le second rouleau de chant sont des parties d'une première et d'une seconde cassette de chant, dans lequel l'étape a. est réalisée à une position de coupe (P2) ou à l'extérieur (P1) de la première cassette de chant.

22. Utilisation d'un dispositif (1) selon l'une quelconque des revendications 1 à 13 ou d'un appareil d'application de chant (8) selon l'une quelconque des revendications 14 à 19 pour fournir des bandes de chant (4), dans lequel la bande de chant respective (4) est prélevée d'une cassette (4a) la contenant au moins partiellement et reçue par l'une des zones de stockage (7).
